# EUROPÄISCHE PATENTSCHRIFT

(11) **EP 0 439 700 B1**
(45) Veröffentlichungstag und Bekanntmachung des Hinweises auf die Patenterteilung: **12.05.1993**
(21) Anmeldenummer: 90121442.9
(22) Anmeldetag: 09.11.1990
(51) Int. Cl.: A47L 9/14

(54) **Verfahren zur Herstellung eines Anschlussstücks für Filtersäcke od. dgl.**
Fabrication process for a dustbag closure device
Dispositif de fabrication d'une fermeture pour sac à poussières

(30) Priorität: 01.02.1990 DE 4002868
(43) Veröffentlichungstag der Anmeldung: 07.08.1991
(73) Patentinhaber: BRANOFILTER GMBH, D-90599 Dietenhofen (DE)
(72) Erfinder: Schmierer, Erich, W-8510 Fürth/Bay. (DE); Rösch, Wilhelm, W-8501 Siegelsdorf (DE)
(74) Vertreter: Reimold, Otto, Dipl.-Phys.Dr.

(56) Entgegenhaltungen:
- DE-A- 2 407 478
- FR-A- 1 552 363
- US-A- 4 861 357

## Beschreibung

Die Erfindung betrifft ein Verfahren zum Herstellen eines Anschlußstücks für bei staubsaugenden Geräten zur Staubaufnahme dienende Filtersäcke od.dgl., wobei das Anschlußstück einen am Filtersack zu befestigenden und eine einer Staubeintrittsöffnung des Filtersacks entsprechende Durchtrittsöffnung aufweisenden Grundkörper mit mehrlagigem Aufbau und flächiger Gestalt aus karton- oder pappeartigem Material sowie einen am Grundkörper zwischen zwei Grundkörperlagen angeordneten und mit einem Handgriff seitlich über den Grundkörper vorstehenden Verschlußschieber aufweist, der aus einer die Durchtrittsöffnung frei lassenden Offenstellung zur Seite hin in eine die Durchtrittsöffnung verschließende Schließstellung überführbar ist.

Sowohl bei Haushaltsstaubsaugern als auch bei größeren, gewerblich eingesetzten Staubsaugern werden zum Sammeln des anfallenden Staubes Filtersäcke od.dgl. verwendet. Dabei wird mittels eines Staubsaugergebläses ein Saugstrom erzeugt, der den Staub in einen Saugkanal , Saugschlauch od.dgl. zieht und von dort durch die Staubeintrittsöffnung in den betreffenden Filtersack fördert. Der in der angesaugten Luft enthaltene Staub wird von der Filtersackwand zurückgehalten, während der vom Staub befreite Luftstrom die Filtersackwand durchdringt und anschließend in die Umgebung ausgeblasen wird. Ist der Filtersack voll, wird er entnommen und kann weggeworfen werden.

Das Festlegen des Filtersacks am Staubsaugergerät erfolgt mittels des am Filtersack im Bereich von dessen Eintrittsöffnung insbesondere durch Ankleben befestigten Anschlußstücks. Dieses Anschlußstück eignet sich, wie eingangs erwähnt, zum Anbringen eines Verschlußschiebers. Mit Hilfe dieses Verschlußschiebers kann die Eintrittsöffnung des Filtersacks bzw. die Durchtrittsöffnung des Anschlußstücks verschlossen werden, wenn der Filtersack vom Staubsaugergerät weggenommen wird, damit hierbei kein Staub wieder aus dem Filtersack heraus in die Umgebung entweichen kann.

Aus der US-PS 28 64 462 und der nicht vorveröffentlichten DE-OS 38 33 799 gehen einander ähnliche Anschlußstücke mit den eingangs genannten Merkmalen hervor. Diese Anschlußstücke sind dreilagig aufgebaut, wobei der Verschlußschieber in der mittleren Lage zwischen zwei einander entgegengesetzten, den Verschlußschieber führenden Führungspartien enthalten ist. Bei der Herstellung eines solchen Anschlußstücks werden die beiden Außenlagen, die beiden Führungspartien und der Verschlußschieber aus Karton- oder Pappematerial ausgeschnitten, wonach sie aufeinandergelegt und mit Ausnahme des Verschlußschiebers miteinander verklebt werden.

Die DE-OS 24 o7 478 beschreibt ebenfalls ein Anschlußstück der eingangs genannten Art, wobei dieses Anschlußstück zweilagig mit einem zwischen den beiden Lagen angeordneten flexiblen Verschlußschieberband ausgebildet ist. Auch hier werden die beiden Lagen ausgeschnitten und aufeinander geklebt, wobei das Verschlußschieberband dazwischengefügt und mit seinem einen Endbereich, der gefaltet verläuft, angeklebt wird.

Dieses Ausschneiden der einzelnen Bestandteile des Anschlußstücks und deren anschließendes Aufeinanderlegen ist umständlich und zeitraubend. Die einzelnen Bestandteile kann man zwar durchaus rationell aus bandförmigem Karton- oder Pappematerial ausstanzen. Sie müssen dann jedoch entnommen und gesondert mit Klebstoff bestrichen und anschließend genau passend aufeinander gelegt werden.

Der vorliegenden Erfindung liegt deshalb die Aufgabe zugrunde, ein Verfahren zum Herstellen eines solchen Anschlußstücks zu schaffen, mit dem sich das Anschlußstück in besonders einfacher und kostengünstiger Weise fertigen läßt.

Diese Aufgabe wird erfindungsgemäß dadurch gelöst, daß der Grundkörper aus einem einstückigen Faltzuschnitt entlang von eingeformten Sollbiegelinien gefaltet wird und die nach dem Falten aufeinanderliegenden Grundkörperlagen miteinander verklebt werden und daß der Verschlußschieber mindestens teilweise Bestandteil des Faltzuschnitts und dabei mit dem restlichen Faltzuschnitt über Sollreißstellen verbunden ist, so daß der Verschlußschieber nach dem Falten und Kleben zur Seite hin losgerissen werden kann.

Aufgrund der Herstellung des Grundkörpers aus einem Faltzuschnitt, der auch mindestens teilweise den Verschlußschieber bildet, wird der Fertigungsaufwand wesentlich herabgesetzt. Dabei kann man so vorgehen, daß die aus einem Karton- oder Pappeband gestanzten Faltzuschnitte im durch die Fertigungsanlage laufenden Band bleiben und in dieser Lage mittels geeigneter Einrichtungen gefaltet und geklebt werden. All dies kann voll automatisiert ablaufen. Dabei dient als Transportmittel für die Faltzuschnitte und die daraus entstehenden Zwischenprodukte und Anschlußstücke das bandförmige Karton- oder Pappematerial. Ferner liegen die verschiedenen Bestandteile nach dem Falten von selbst exakt in der gewünschten Lage aufeinander.

Gleichzeitig ist auch der Verschlußschieber richtig positioniert, da er am fertigen Anschlußstück über die Sollreißstellen fest mit dem Grundkörper verbunden ist. Das Anschlußstück läßt sich dann mit noch festsitzendem Verschlußschieber am Filtersack befestigen. Der Verschlußschieber braucht erst dann losgerissen zu werden, wenn man den Filtersack wegnehmen möchte.

Der über die Sollreißstellen mit dem Grundkörper verbundene Verschlußschieber bringt insbesondere bei ein flexibles Verschlußschieberband enthaltenden Schiebern den weiteren Vorteil mit sich, daß der Verschlußschieber vor dem Gebrauch des Filtersacks nicht unabsichtlich in seine Schließstellung gezogen wird, aus der er sich wegen seines flexiblen Verschlußschieberbandes kaum wieder in die Offenstellung zurückschieben lassen würde.

Aus der DE-AS 13 01 025 ist zwar ein Anschlußstück bekannt, das aus einem Faltzuschnitt hergestellt ist, der einen der Durchtrittsöffnung zugeordneten, über Sollreißstellen festgehaltenen Verschluß bildet. Es handelt sich hier jedoch nicht um einen Verschlußschieber sondern um eine türähnlich angelenkte Verschlußklappe, die beim Einsetzen des Filtersacks in den Staubsauger unter Aufreißen der Sollreißstellen rechtwinkelig zur Ebene des Anschlußstücks aufgestoßen wird. Dies entspricht dem üblichen Herausdrücken eines Einzelteils aus einer Materiallage, wie es beispielsweise auch von Bastelbögen aus Papier her praktisch jedermann bekannt ist.
Für schieberartig bewegte Teile ist ein solches Ansetzen über Sollreißstellen dagegen ungebräuchlich. Außerdem wird der bei dem patentgemäßen Verfahren vorhandene Verschlußschieber nicht zum Öffnen der Durchtrittsöffnung sondern erst zum späteren Verschließen der Durchtrittsöffnung beim Wegnehmen des Filtersacks vom Staubsauger losgerissen.
Zweckmäßige Weiterbildungen der Erfindung sind in den Unteransprüchen angegeben.
Ausführungsbeispiele der Erfindung werden nun anhand der Zeichnung im einzelnen erläutert. Es zeigen:
- Fig. 1: einen mit einem Anschlußstück versehen Filtersack in schematischer Schrägansicht,
- Fig. 2: das Anschlußstück des Filtersacks gemäß Fig. 1 in gesonderter Darstellung in Vorderansicht,
- Fig. 3: das Anschlußstück gemäß Fig. 2, wobei die Handgriffpartie des Verschlußschiebers vom Grundkörper losgerissen und der Verschlußschieber ein Stück weit in Richtung auf seine Schließstellung hin bewegt ist,
- Fig. 4: das gleiche Anschlußstück mit in die Schließstellung gezogenem Verschlußschieber,
- Fig. 5: den zur Herstellung des Anschlußstücks gemäß den Fig. 1 - 4 verwendeten Faltzuschnitt,
- Fig. 6: den Faltzuschnitt nach Fig. 5 mit eingeklebtem Verschlußschieberband,
- Fig. 7: die Anordnung nach Fig. 6 während des Zusammenfaltens zu einem zweilagigen Aufbau in Schrägansicht,
- Fig. 8: die Anordnung nach den Fig. 6 und 7 nach dem Zusammenfalten und Verkleben,
- Fig. 9: das fertige Anschlußstück im in seiner Langsrichtung verlaufenden Querschnitt gemäß der Schnittlinie IX-IX in Fig. 2,
- Fig. 1o: das gleiche Anschlußstück im der Fig. 9 entsprechenden Querschnitt, wobei der Verschlußschieber jedoch in seine Schließstellung herausgezogen ist,
- Fig. 11: ein zweites Ausführungsbeispiel des Anschlußstücks in der Fig. 2 entsprechender Ansicht,
- Fig. 12: das Anschlußstück gemäß Fig. 11 bei in die Schließstellung gezogenem Verschlußschieber,
- Fig. 13: das Anschlußstück gemäß den Fig. 11 und 12 im rechtwinkelig zu seiner Längsrichtung verlaufenden Querschnitt gemäß der Schnittlinie XIII-XIII in Fig. 11
- Fig. 14: den zur Herstellung des Anschlußstücks gemäß den Fig. 11 - 13 verwendeten Faltzuschnitt und
- Fig. 15: den Faltzuschnitt nach Fig. 14 während des dreilagigen Zusammenfaltens in Schrägansicht.

Der aus Fig. 1 hervorgehende Filtersack 1, man könnte auch von einem Filterbeutel od.dgl. sprechen, ist an einer seiner Sackwände - Sackwand 2 - mit einer Eintrittsöffnung 3 versehen. Im Sackwandbereich der Eintrittsöffnung 3 ist aussen an der Sackwand 2 ein Anschlußstück 4 befestigt, wobei das Anschlußstück 4 regelmaßig einfach auf die Sackwand 2 aufgeklebt wird. Das staubsaugende Gerät, für das der Filtersack 1 gedacht ist, weist eine geeignete Halteeinrichtung für das Anschlußstück 4 auf, so daß der Filtersack über das Anschlußstück 4 an Ort und Stelle im staubsaugenden Gerät gehalten wird. Am Anschlußstück 4 ist eine der Staubeintrittsöffnung 3 der Filtersackwand 2 entsprechende Durchtrittsöffnung 5 vorhanden, so daß sich bei am Filtersack befestigtem Anschlußstück ein von der Durchtrittsöffnung 5 des Anschlußstücks und der dahinter liegenden Eintrittsöffnung 3 gebildeter Durchlaß ergibt, über den das Sackinnere zugänglich ist.

Beim Gebrauch kann man das Anschlußstück 4 des Filtersacks mit seiner Durchtrittsöffnung 5 ein kurzes Stück weit auf einen geräteseitigen Anschlußstutzen aufstecken. Der den Staub enthaltende Luftstrom, der mittels eines Gebläses erzeugt wird und über einen mit dem geräteseitigen Anschlußstutzen oder einem anderen Anschlußmittel verbundenen Saugkanal oder Saugschlauch zugeführt wird, bläht den Filtersack 1 auf und tritt durch die aus luftdurchlässigem Material bestehende Sackwandung hindurch, wobei der Staub im Sackinneren zurückgehalten wird.

Ist der Filtersack gefüllt, wird er aus dem staubsaugenden Gerät entnommen und kann weggeworfen werden. Dieses Entnehmen des vollen Filtersacks ist insofern problematisch, als dabei durch den von den Öffnungen 3,5 gebildeten Durchlaß Staub wieder nach außen in die Umgebung gelangen kann. Um hier Abhilfe zu schaffen, ist an dem Anschlußstück 4 ein Verschlußschieber 6 vorhanden, der aus einer die Durchtrittsöffnung 5 frei lassenden Offenstellung zur Seite hin in eine die Durchtrittsöffnung 5 verschließende Schließstellung überführbar ist.

Die Durchtrittsöffnung 5 befindet sich an einem Grundkörper 7 des Anschlußstücks 4, der an die Filtersackwand 2 angeklebt wird. Dabei besteht der Grundkörper 7 aus karton- oder pappeartigem Material und weist eine flächige Gestalt mit mehrlagigem Aufbau auf. Der Verschlußschieber 6 ist zwischen zwei Grundkörperlagen 8,9 angeordnet und steht mit einem Handgriff 1o seitlich über den Grundkörper 7 vor.

Bei Benutzung des Filtersacks befindet sich der Verschlußschieber 6 in seiner Offenstellung, in der er den Staubdurchtritt in den Filtersack nicht behindert.

Hierzu kann am Verschlußschieber 6, wenn er sich in der Offenstellung über den Grundkörperbereich der Durchtrittsöffnung 5 hinweg erstreckt, eine der Durchtrittsöffnung 5 entsprechende Durchgangsöffnung 11 vorhanden sein, die in der Offenstellung mit der Durchtrittsöffnung 5 fluchtet. Bei seinem späteren Überführen in die Schließstellung, was mittels seines Handgriffs 1o von Hand erfolgt, bewegt sich der Verschlußschieber 6 in der rechtwinkelig zur Achslinie der Löcher 3,5,11 verlaufenden Anschlußstückebene und schiebt sich dabei mit einer geschlossenen Verschlußpartie über die Durchtrittsöffnung 5. Während des Verschiebens des Verschlußschiebers ist dieser zwischen den beiden Grundkörperlagen 8,9 im Grundkörper 7 geführt.

Die bisherige Beschreibung gilt auch voll inhaltlich für das Ausführungsbeispiel gemäß den Fig. 11 - 15, in denen die gleichen Teile mit den gleichen Bezugsziffern unter Hinzufügung eines "a" eingezeichnet sind. Insoweit wird das Anschlußstück gemäß den Fig. 11 - 15 später, wenn es ausführlich erläutert wird, nicht mehr besonders beschrieben werden.

Allen Ausführungsbeispielen gemeinsam ist ferner, daß der Grundkörper aus einem einstückigen Faltzuschnitt entlang von eingeformten Sollbiegelinien gefaltet wird und die nach dem Falten aufeinanderliegenden Grundkörperlagen miteinander verklebt werden und daß der Verschlußschieber mindestens teilweise Bestandteil des Faltzuschnitts und dabei mit dem restlichen Faltzuschnitt über Sollreißstellen verbunden ist, so daß der Verschlußschieber nach dem Falten und Kleben zur Seite hin losgerissen werden kann.

Wenn hier und im folgenden von Sollbiegelinien und Sollreißstellen gesprochen wird, so ist damit gemeint, daß das Zuschnittsmaterial hier teilweise noch einstückig zusammenhängt, daß es jedoch umgeknickt bzw. durch seitliches Reißen auseinander getrennt werden kann. Dies läßt sich durch entsprechende Einschnitte oder Einstanzungen in das Faltzuschnittsmaterial erreichen.

Im Falle des aus den Figuren 2 - 1o hervorgehenden Anschlußstücks handelt es sich um einen Faltzuschnitt 12, der zu einem zweilagigen Aufbau faltbar ist, so daß die beiden schon erwähnten Lagen 8, 9 gebildet werden. Der Faltzuschnitt 12 weist zwei Zuschnittsbereiche 14, 15 auf, die durch die Sollbiegelinie 16 voneinander getrennt sind. Dabei ergibt sich aus dem Zuschnittsbereich 14 die Grundkörperlage 8 und aus dem Zuschnittsbereich 15 die Grundkörperlage 9. Der Faltzuschnitt 12 besitzt längliche Gestalt mit rechteckahnlichem Umriß, wobei sich die Sollbiegelinie 16 im mittleren Bereich quer über den Faltzuschnitt erstreckt, so daß sich ein mit Bezug auf die Sollbiegelinie 16 im wesentlichen symmetrisches Aussehen der beiden Zuschnittsbereiche 14,15 ergibt. In jedem der beiden nach dem Umknicken um die Sollbiegelinie 16 aufeinanderliegenden Zuschnittsbereiche 14,15 ist eine Durchtritts-Teilöffnung 5' bzw. 5'' enthalten, die zusammen die Durchtrittsöffnung 5 ergeben.

Jeder der beiden durch die Sollbiegelinie 16 voneinander getrennten Zuschnittsbereiche 14,15 weist an seinem der Sollbiegelinie 16 entgegengesetzten Ende, also am Längsende des Faltzuschnitts 12, eine Handgriffpartie 1o' bzw. 1o'' auf, die über eine Sollreißlinie angesetzt ist. Die beiden Handgriffpartien 1o', 10'' bilden bei fertigem Anschlußstück 4 den Handgriff 1o des Verschlußschiebers.

Bei dem Anschlußstück 4 wird der Verschlußschieber 6 von dem Handgriff 1o und einem fest mit diesem verbundenen Verschlußschieberband 19 gebildet, das die Durchgangsöffnung 11 enthält und zwischen den beiden Grundkörperlagen 8,9 angeordnet ist, während sich der Handgriff 1o seitlich daneben befindet. Das Verschlußschieberband 19 besteht aus flexiblem Material, insbesondere aus verhältnismäßig reißfestem Papier od.dgl. oder einem Gewebe. Beim Herstellen des Anschlußstücks 4 wird so vorgegangen, daß man das Verschlußschieberband 19 vor dem Falten des Faltzuschnitts mit seinem einen Ende 19' an eine der beiden Handgriffpartien, beim Ausführungsbeispiel an die Handgriffpartie 1o', und mit seinem anderen Ende 19'' jenseits der Sollbiegelinie 16 an die im gefalteten Zustand innen liegende Faltzuschnitt-Oberseite anklebt. Es versteht sich, daß dabei die Durchtritts-Teilöffnung 5'' im Zuschnittsbereich 15 vom Verschlußschieberband 19 freibleibt, d.h. das Ankleben des Bandendes 19'' erfolgt zwischen dieser Teilöffnung 5'' und der Sollbiegelinie 16. Ist das Verschlußschieberband 19 in dieser Weise befestigt, faltet man den Faltzuschnitt und verklebt die beiden Zuschnittsbereiche 14, 15 beiderseits des Verschlußschieberbandes miteinander, wobei gleichzeitig die andere Handgriffpartie 1o'' an das schon mit der Handgriffpartie 1o' verklebte Bandende 19' geklebt wird.

Als erstes wird also der Faltzuschnitt gemäß Fig. 5 ausgeschnitten oder ausgestanzt. Sodann klebt man das verschlußschieberband 19 gemäß Fig. 6 auf. In diesem Zusammenhang wird ergänzend noch ausdrücklich darauf hingewiesen, daß der gesamte Zuschnittsbereich 14, sieht man von der endseitig an ihm angeordneten Handgriffpartie 1o' ab, nicht mit dem Band 19 verklebt wird. Auch jenseits der Sollbiegelinie 16 bleibt das Band 19 bis zum Bandende 19'' mit dem Zuschnittsbereich 15 unverklebt. Ist das Verschlußschieberband 19 in dieser Weise befestigt, klappt man die beiden Zuschnittsbereiche 14, 15 in der aus Fig. 7 hervorgehenden Weise zusammen, wobei man zuvor mindestens einen der beiden Zuschnittsbereiche seinen Längsrandbereichen entlang und im Bereich der Handgriffpartie mit Klebstoff bestreicht, so daß die beiden Zuschnittsbereiche seitlich neben dem Verschlußschieberband 19 und am Handgriff 1o über das Bandende 19' miteinander verklebt werden. Es ergibt sich dann die aus Fig. 8 hervorgehende Anordnung, die unmittelbar als Anschlußstück verwendet werden kann.

In den Fig. 9 und 1o sind die beiden Lagen 8,9 in einem größeren Abstand als der Wirklichkeit entsprechend voneinander gezeichnet, da sonst das Verschlußschieberband nur noch undeutlicher hätte dargestellt werden können.

Wie erwähnt, weist der Faltzuschnitt 12 die beiden übereinstimmenden Handgriffpartien 1o' und 1o'' auf. Prinzipiell würde jedoch auch nur eine dieser Handgriffpartien genügen, nämlich diejenige, an die man das Verschlußschieberband 19 vor dem Zusammenklappen des Faltzuschnitts anklebt.

Der Faltzuschnitt 12 weist im Bereich des Sollbiegelinie 16 ein in der Breite (hiermit ist die in Richtung der Sollbiegelinie verlaufende Abmessung gemeint) mindestens dem Verschlußschieberband 19 entsprechendes Fenster 2o in Gestalt eines rechteckigen Ausschnitts auf, wobei die beiden Zuschnittsbereiche 14, 15 beiderseits des Fensters 2o über jeweils einen Verbindungssteg 21,22 miteinander verbunden sind. Die Sollbiegelinie 16 befindet sich lediglich an diesen Verbindungsstegen 21 , 22. Es versteht sich, daß das Ende 19'' des Verschlußschieberbandes zwischen der Durchtritts-Teilöffnung 5'' und dem zugewandten Fensterende an den Zuschnittsbereich 15 angeklebt ist. Im noch nicht gefalteten Zustand erstreckt sich das Verschlußschieberband 19 in Längsrichtung des Faltzuschnitts über das Fenster 2o hinweg. Im gefalteten Zustand (Fig. 8) ergibt sich durch das Fenster 2o ein U-artiges Grundkörperende, wobei das Verschlußschieberband 19 zwischen den beiden Verbindungsstegen 21 , 22 von außen her sichtbar ist. Die beiden genannten verbindungsstege 21 , 22 kann man nach dem Herstellen der Anordnung gemäß Fig. 8 noch abschneiden, so daß sich das aus den Fig. 1 bis 4 hervorgehende Anschlußstück 4 ergibt. Man könnte die Verbindungsstege 21,22 jedoch auch stehen lassen. Im Prinzip könnte man auch auf das Anbringen des Fensters 2o verzichten, so daß das Verschlußschieberband insgesamt abgedeckt wäre. Das Aussehen des Anschlußstücks in diesem Bereich hängt vor allem von der Art des Filtersacks ab, für den das Anschlußstück gedacht ist.

Beim Zusammenklappen des Faltzuschnitts 12 mit dem eingeklebten Verschlußschieberband 19 legt sich der von der Sollbiegelinie 16 ausgehende und dem Zuschnittsbereich 15 zugewandte Abschnitt des Verschlußschieberbandes, der mit seinem Ende 19'' an den Zuschnittsbereich 15 angeklebt ist, über den sich dem Zuschnittsbereich 14 entlang erstreckenden Bandabschnitt, so daß das Verschlußschieberband hier doppellagig ist. Dieser doppellagige Bandbereich ist dem Handgriff 1o entgegengesetzt.

Nach Fertigstellung der Anordnung nach Fig. 8 bzw. des Anschlußstücks 4 gemäß den Fig. 1 - 4 kann man durch Ergreifen des Handgriffs 1o und Ausüben einer zur Seite in Richtung des Pfeils 23 gerichteten Zugkraft die beiden Handgriffpartien 1o', 10'' von den die Grundkörperlagen 8,9 bildenden Zuschnittsbereichen 14,15 den Sollreißlinien 17, 18 entlang abreißen, wodurch der Handgriff 1o vom Grundkörper 7 abgetrennt wird. Bei diesem Ziehen am Handgriff 1o wird das mit diesem verklebte Verschlußschieberband 19 mitgenommen, so daß sich die Durchgangsöffnung 11 von der Durchtrittsöffnung 5 entfernt und das Verschlußschieberband über die Durchtrittsöffnung gezogen wird und diese verschließt (Fig. 4). Diese Bandbewegung wird durch die Doppellagigkeit des Bandes am dem Handgriff entgegengesetzten Anschlußstückende ermöglicht. Die in Bandlängsrichtung gemessene Abmessung des doppellagigen Bandbereichs verkürzt sich beim Überführen des Bandes in die Schließstellung, wie aus einem Vergleich der Figuren 9 und 1o ersichtlich ist.

Das Anschlußstück 4 wird mit noch nicht abgerissenem Handgriff 1o am Filtersack 1 befestigt. Erst wenn der Filtersack gefüllt ist und vom Staubsaugergerät weggenommen wird, reißt man den Handgriff 1o los und zieht das Verschlußschieberband in die Schließstellung.

Es wurde bereits erwähnt, daß man bei der Befestigung des Filtersacks 1 im Staubsaugergerät das Anschlußstück 4 auf einen geräteseitigen Anschlußstutzen aufstecken kann, der dann in die Durchtrittsöffnung 5 bzw. durch diese ragt. Dabei kann der Anschlußstutzen zum Sackinneren hin etwas über das Anschlußstück vorstehen. Hierdurch wird das Überführen des Verschlußschieberbandes 19 in die Schließstellung jedoch nicht oder nur gering behindert, da ja das Verschlußschieberband aus flexiblem Material besteht, so daß es über die Stutzenmündung hinweggezogen werden kann.

Im folgenden wird nun noch die andere zweckmäßige Ausführungsform gemäß den Fig. 11 - 15 erläutert:

Bei diesem Anschlußstück 4a wird von einem einstückigen Faltzuschnitt 12a (Fig. 14) ausgegangen, der zu einem dreilagigen Aufbau faltbar ist. Dabei weist der die mittlere Lage ergebende Zuschnittsbereich 24, von dem die die beiden anderen Lagen 8a, 9a, die Außenlagen,bildenden Zuschnittsbereiche nach entgegengesetzten Seiten hin abgebogen werden, in der Fläche gesehen zwischen zwei einander entgegengesetzten Führungspartien 25, 26 leistenähnlicher Gestalt eine mit diesen über Sollreißstellen 27, 28 verbundene Verschlußschieberpartie 29 auf. Diese Verschlußschieberpartie 29 entspricht hinsichtlich des Verschließens der Durchtrittsöffnung 5a des fertigen Anschlußstücks 4a dem Verschlußschieberband 19 der schon beschriebenen Ausführungsform. Im Falle der Fig. 11 bis 15 handelt es sich jedoch um einen einschließlich des Handgriffs 1oa einstückigen Verschlußschieber 6a, der Bestandteil des Ausgangs-Faltzuschnitts 12a aus karton- oder pappeartigem Material ist.

Beim fertigen Anschlußstück 4a bildet der Verschlußschieber 6a zusammen mit den beiden neben ihm verlaufenden Führungspartien 25, 26 die mittlere Lage zwischen den beiden Außenlagen 8a, 9a. Dabei wird im gefalteten Zustand die Verschlußschieberpartie 29 mindestens an ihren den Führungspartien 25, 26 zugewandten Längsrandbereichen, also mindestens in der Nachbarschaft der Sollreißstellen 27, 28, von den beiden Außenlagen 8a, 9a übergriffen. Verklebt man die beiden Außenlagen 8a, 9a mit den Führungspartien 25,26, so erhält man den dreilagigen Grundkörper 7a. Bei diesem Verkleben wird die Verschlußschieberpartie 29 freigelassen. Man kann deshalb nach dem Falten und Verkleben die Verschlußschieberpartie 29 durch Ziehen am Handgriff 1oa zur Seite hin von den Führungspartien 25, 26 losreißen, wonach die Verschlußschieberpartie den Verschlußschieber 6a bildet, der unter Führung an den Außenlagen 8a, 9a und den Führungspartien 25, 26 in die Schließstellung gemäß Fig. 12 geschoben werden kann, in der seine Durchgangsöffnung 11a nicht mehr mit der Durchtrittsöffnung 5a des Grundkörpers fluchtet sondern abseits von dieser angeordnet ist, so daß die Durchtrittsöffnung 5a vom Verschlußschieber abgedeckt wird.

Die seitlich vorstehende Handgriffpartie 1oa des Verschlußschiebers kann zum Leichteren Ergreifen mit der Hand, wie dargestellt, mit Greiföffnungen 3o für die Finger versehen sein.

Der die mittlere Lage ergebende Zuschnittsbereich 24 besitzt, sieht man vom Handgriff 1oa ab, eine rechteckige Gestalt. An die Ränder dieses rechteckigen Zuschnittsbereichs 24 sind die die beiden Außenlagen 8a, 9a ergebenden Zuschnittsbereiche angesetzt, so daß man den die eine Außenlage 8a ergebenden Zuschnittsbereich 31 nach der einen Seite und den die andere Außenlage 9a bildenden Zuschnittsbereich 32, 33 zur entgegengesetzten Seite hin abknicken kann. Eine der beiden Außenlagen-Zuschnittsbereiche, im dargestellten Falle der Zuschnittsbereich 31, ist an den dem Handgriff 1oa entgegengesetzten Rand des die mittlere Lage bildenden Zuschnittsbereichs 24 angesetzt, wobei diese beiden Zuschnittsbereiche 24 und 31 durch die Sollbiegelinie 34 voneinander getrennt sind. Der Faltzuschnitt 12a ist der Sollbiegelinie 34 entlang über die Verschlußschieberbreite hinweg ganz geschlitzt, so daß die Verschlußschieberpartie 29 mit dem Zuschnittsbereich 31 nicht zusammenhängt, was das Losreißen des Verschlußschiebers erleichtert. Beim zweckmäßigen Ausführungsbeispiel ist der Zuschnittsbereich 31 lediglich mit den Führungspartien 25,26 durch stehengelassene Materialstellen verbunden.

Der genannte Zuschnittsbereich 31 weist die gleichen Aussenabmessungen wie der die mittlere Lage bildende Zuschnittsbereich 24 ohne den Handgriff 1oa auf, so daß er diesen im gefalteten Zustand ganz abdeckt. Die Durchtrittsöffnung 5a ist an diesem Zuschnittsbereich 31 ausgebildet. Die Durchgangsöffnung 11a ist mit Bezug auf die Sollbiegelinie 34 symmetrisch zur Durchtrittsöffnung 5a angeordnet, so daß sich die Durchtrittsöffnung 5a und die Durchgangsöffnung 11a nach dem Abknicken und Aufeinanderlegen der beiden Zuschnittsbereiche 24, 31 decken.

Die von dem Zuschnittsbereich 31 gebildete Außenlage 8a stellt beim fertigen Anschlußstück 4a dessen Unterseite dar, mit der das Anschlußstück an den Filtersack 1 angeklebt wird.

Der die andere Außenlage 9a bildende Zuschnittsbereich 32, 33 ist beim zweckmäßigen Ausführungsbeispiel parallel zur Verschieberichtung des Verschlußschiebers 6a randseitig an den die mittlere Lage bildenden Zuschnittsbereich 24 angesetzt. Dabei ist zweckmäßigerweise vorgesehen, daß dieser Aussenlagen-Zuschnittsbereich in zwei jeweils an eine der beiden Führungspartien 25, 26 angesetzte Teilbereiche 32 und 33 leistenförmiger Gestalt unterteilt ist. Der Teilbereich 32 schließt also an den Längsrand der Führungspartie 25 und der Teilbereich 33 an den Längsrand der entgegengesetzten Führungspartie 26 an, wobei dazwischen jeweils eine Sollbiegelinie 35 bzw. 36 verläuft, so daß die leistenförmigen Teilbereiche 32, 33 abgeknickt werden können. Die genannten Teilbereiche 32,33 sind breiter als die Führungspartien 25, 26, so daß sie beim fertigen Anschlußstück 4a den Verschlußschieber 6a seitlich etwas übergreifen, um ihn an Ort und Stelle zu halten. Es versteht sich, daß die Teilbereiche 32,33 nicht über ihre ganze Länge hinweg breiter als die Führungspartien 25, 26 sein müssen.

Bei der Herstellung des Anschlußstücks 4a geht man also-von dem Faltzuschnitt 12a aus, wonach man den Zuschnittsbereich 31 zur einen Seite und die beiden Teilbereiche 32, 33 zur anderen Seite des Zuschnittsbereichs 24 hin abknickt. Zuvor hat man den Faltzuschnitt an den gewünschten Stellen mit Klebstoff bestrichen, so daß nur die Führungspartien 25,26 einerseits mit dem Zuschnittsbereich 31 und andererseits mit den beiden Teilbereichen 32,33 verklebt werden und die Verschlußschieberpartie 29 freibleibt. Nach dem Losreißen des Verschlußschiebers 6a wird dieser randseitig den Führungspartien 25, 26 entlang geführt.

Damit der losgerissene Verschlußschieber 6a nicht versehentlich ganz aus dem Grundkörper 7a herausgezogen wird, weist mindestens ein Längsrand der Verschlußschieberpartie 29 bzw. des Verschlußschiebers 6a und der Rand der zugewandten Führungspartie 25, 26 einen gestuften Verlauf auf, derart, daß den losgerissenen Verschlußschieber 6a gegen ein vollständiges Herausziehen sichernde Anschläge gebildet werden. Dieser gestufte Verlauf ergibt sich durch einen entsprechenden Verlauf der Sollreißlinie 27,28 zusammen mit einem Längsschlitz 37 bzw. 38 zwischen der Führungspartie 25 bzw. 26 und der Verschlußschieberpartie 29. In Fig. 12 ist das Anschlußstück mit teilweise weggeschnittenem Aussenlagen-Teilbereich 33 gezeichnet, so daß der in der genannten Weise gebildete seitliche Anschlagvorsprung 39 des Verschlußschiebers 6a sichtbar ist, der beim Herausziehen gegen eine Anschlagstufe 4o an der Führungspartie 26 zur Anlage gelangt. Beim Ausführungsbeispiel ist die Anordnung diesbezüglich beiderseits des Verschlußschiebers gleich getroffen.

## Patentansprüche

1. Verfahren zum Herstellen eines Anschlußstücks für bei staubsaugenden Geräten zur Staubaufnahme dienende Filtersäcke od.dgl., wobei das Anschlußstück einen am Filtersack zu befestigenden und eine einer Staubeintrittsöffnung des Filtersacks entsprechende Durchtrittsöffnung aufweisenden Grundkörper (7,7a) mit mehrlagigem Aufbau und flächiger Gestalt aus karton- oder pappeartigem Material sowie einen am Grundkörper zwischen zwei Grundkörperlagen angeordneten und mit einem Handgriff seitlich über den Grundkörper vorstehenden Verschlußschieber (6,6a) aufweist, der aus einer die Durchtrittsöffnung frei lassenden Offenstellung zur Seite hin in eine die Durchtrittsöffnung verschließende Schließstellung überführbar ist, dadurch gekennzeichnet, daß der Grundkörper (7;7a) aus einem einstückigen Faltzuschnitt (12;12a) entlang von eingeformten Sollbiegelinien (16;34,35,36) gefaltet wird und die nach dem Falten aufeinanderliegenden Grundkörperlagen miteinander verklebt werden und daß der Verschlußschieber (6;6a) mindestens teilweise Bestandteil des Faltzuschnitts und dabei mit dem restlichen Faltzuschnitt über Sollreißstellen (17,18;27,28) verbunden ist, so daß der Verschlußschieber nach dem Falten und Kleben zur Seite hin losgerissen werden kann.

2. Verfahren nach Anspruch 1, dadurch gekennzeichnet, daß der Faltzuschnitt (12a) zu einem dreilagigen Aufbau faltbar ist und der die mittlere Lage ergebende Zuschnittsbereich (24) in der Fläche gesehen zwischen zwei einander entgegengesetzten Führungspartien (25,26) eine mit diesen über Sollreißstellen (27, 28) verbundene Verschlußschieberpartie (29) bildet, die im gefalteten Zustand mindestens an ihren den Führungspartien (25,26) zugewandten Längsrandbereichen von den beiden Außenlagen (8a,9a) übergriffen wird, die mit den Führungspartien (25,26) unter Freilassen der Verschlußschieberpartie (29) verklebt werden, so daß die Verschlußschieberpartie zur Seite hin von den Führungspartien losgerissen und sodann als Verschlußschieber unter Führung an den Außenlagen und den Führungspartien in die Schließstellung geschoben werden kann.

3. Verfahren nach Anspruch 2, dadurch gekennzeichnet, daß einer der beiden Außenlagen-Zuschnittsbereiche an den dem Handgriff (10a) entgegengesetzten Rand des die mittlere Lage bildenden Zuschnittsbereichs (24) angesetzt ist.

4. Verfahren nach Anspruch 2 oder 3, dadurch gekennzeichnet, daß einer der beiden Außenlagen-Zuschnittsbereiche parallel zur Verschieberichtung des Verschlußschiebers randseitig an den die mittlere Lage bildenden Zuschnittsbereich (24) angesetzt ist, wobei dieser Außenlagen-Zuschnittsbereich in zwei jeweils an eine der beiden Führungspartie angesetzte Teilbereiche (32,33) leistenförmiger Gestalt unterteilt sein kann.

5. Verfahren nach einem der Ansprüche 2 bis 4, dadurch gekennzeichnet, daß mindestens ein Längsrand der Verschlußschieberpartie (29) und der Rand der zugewandten Führungspartie (25 bzw. 26) einen gestuften Verlauf aufweisen, derart, daß den losgerissenen Verschlußschieber (6a) gegen ein vollständiges Herausziehen aus dem Grundkörper (7a) sichernde Anschläge (39,4o) gebildet werden.

6. Verfahren nach Anspruch 1, dadurch gekennzeichnet, daß der Faltzuschnitt (12) zu einem zweilagigen Aufbau faltbar ist, wobei mindestens einer der beiden durch die Sollbiegelinie (16) voneinander getrennten Zuschnittsbereiche (14,15) an seinem der Sollbiegelinie entgegengesetzten Ende eine über Sollreißstellen angesetzte Verschlußschieber-Handgriffpartie (1o',1o'') aufweist, und daß vor dem Falten ein flexibles Verschlußschieberband (19) einenends an die Handgriffpartie bzw. an eine der beiden Handgriffpartien und andernends jenseits der Sollbiegelinie an die im gefalteten Zustand innen liegende Faltzuschnitt-Oberseite angeklebt wird, wonach der Faltzuschnitt gefaltet und die beiden Zuschnittsbereiche (14,15) beiderseits des Verschlußschieberbandes (19) miteinander verklebt werden so daß anschließend die Handgriffpartie zur Seite hin losgerissen und das Verschlußschieberband durch Ziehen an der Handgriffpartie über die Durchtrittsöffnung gezogen werden kann.

7. Verfahren nach Anspruch 6, dadurch gekennzeichnet, daß bei Vorhandensein einer übereinstimmenden Handgriffpartie am anderen Zuschnittsbereich die andere Handgriffpartie gleichzeitig mit dem Verkleben der beiden Zuschnittsbereiche an das Ende des Verschlußschieberbandes angeklebt wird.

8. Verfahren nach Anspruch 6 oder 7, dadurch gekennzeichnet, daß der Faltzuschnitt (12) im Bereich der Sollbiegelinie (16) ein in der Breite mindestens dem Verschlußschieberband (19) entsprechendes Fenster (2o) aufweist, beiderseits dem die beiden Zuschnittsbereiche (14,15) über Verbindungsstege (21,22) miteinander verbunden sind.

9. Verfahren nach Anspruch 8, dadurch gekennzeichnet, daß die Verbindungsstege (21,22) nach dem Verkleben der Zuschnittsbereiche (14,15) miteinander abgetrennt werden.

## Claims

1. Method of creating a connection piece for dust bags or the like used to collect dust in connection with vacuum cleaning equipment, wherein the connection piece has a main body (7, 7a) of card- or board-like material, of multilayer construction and two-dimensional form, for fastening to the dust bag and having a through passage corresponding to a dust intake orifice of the dust bag, together with a closing slide (6, 6a) located on the main body between two main body layers and with a handle protruding to the side above the main body, which can be moved sidewards from an open position leaving the through passage free to a closed position in which the through passage is blocked, characterized in that the main body (7; 7a) comprised of a one-piece folding blank (12; 12a) is folded along formed preset folding lines (16; 34, 35, 36) and the main body layers lying on top of one another after folding are glued together, and that the closing slide (6; 6a) is at least partly an integral part of the folding blank and is thus connected to the rest of the folding blank via preset tearing points (17, 18; 27, 28) so that, after folding and glueing, the closing slide can be pulled off sidewards.

2. Method according to claim 1, characterized in that the folding blank (12a) can be folded to form a three-layer structure and the blank section (24) producing the middle layer, looking at the plane surface, forms between two opposing guide sections (25, 26) and joined to the latter by preset tearing points (27, 28) a closing slide section (29) which in the folded state is covered at least on its longitudinal edge areas facing the guide sections (25, 26) by the two outer layers (8a, 9a), which are glued to the guide sections (25, 26) leaving free the closing slide section (29), so that the latter can be pulled off to the side from the guide sections and can then be pushed into the closed position as a closing slide under guidance of the outer layers and the guide sections.

3. Method according to claim 2, characterized in that one of the two outer layer blank sections is attached to the edge opposite the handle (10a) of the blank section (24) forming the middle layer.

4. Method according to claim 2 or 3, characterized in that the edge of one of the two outer layer blank sections is attached, parallel to the direction of movement of the closing slide, to the blank section (24) forming the middle layer, with scope for dividing this outer layer blank section into one of the two sub-sections (32, 33) of ledge-shaped design attached to the guide sections.

5. Method according to any of claims 2 to 4, characterized in that at least one longitudinal edge of the closing slide section (29) and the edge of the facing guide section (25 and 26 respectively) have a stepped pattern such that stops (39, 40) are formed securing the pulled-off closing slide (6a) against being pulled completely away from the main body (7a).

6. Method according to claim 1, characterized in that the folding blank (12) can be folded into a two-layer structure, wherein at least one of the two blank sections (14, 15) separated from one another by the preset folding line (16) has a closing slide handle section (10, 10'') attached through preset tearing points, and that before folding a flexible closing slide strip (19) is glued on at one end to the handle section or to one of the two handle sections and at the other end either side of the preset folding line to the top side of the folding blank lying inside in the folded state, after which the folding blank is folded and the two blank sections (14, 15) are glued together either side of the closing slide strip (19), so that subsequently the handle section can be pulled off sideways and the closing slide strip can be pulled across the through passage by pulling on the handle section.

7. Method according to claim 6, characterized in that, with the existence of a coincident handle section on the other blank section, the other handle section is glued on to the end of the closing slide strip at the same time as the two blank sections are glued together.

8. Method according to claim 6 or 7, characterized in that, in the area of the preset folding line (16) the folding blank (12) has a window corresponding in width to at least that of the closing slide strip (19), on either side of which the two blank sections (14, 15) are joined together by connecting webs (21, 22).

9. Method according to claim 8, characterized in that, after glueing together of the blank sections (14, 15), the connecting webs (21, 22) are separated.

## Revendications

1. Procédé de fabrication d'une pièce de raccordement des sacs filtrants, servant de réceptacles à poussières, ou analogues, pour appareils aspirateurs à poussières, la pièce de raccordement présentant un corps de base (7,7a) à fixer sur le sac filtrant et une ouverture de passage correspondant à l'ouverture d'entrée de poussières du sac filtrant, le corps de base ayant une structure multi-couches et une forme plate et étant réalisé en carton ou en matériau à base de carton, ainsi que présentant un curseur d'obturation (6, 6a), disposé sur le corps de base, entre deux couches de corps de base et faisant saillie latéralement, par une poignée, au-dessus du corps de base, le curseur d'obturation étant susceptible d'être passé d'une position d'ouverture, dégageant l'ouverture de passage, vers le côté, à une position de fermeture, obturant l'ouverture de passage, caractérisé en ce que le corps de base (7;7a) est composé d'un flan à plier (12;12a) monobloc, plié le long de lignes destinées au pliage (16;34,35,36) et les couches de corps de base placées les unes sur les autres après pliage sont collées ensemble et en ce que le curseur d'obturation (6;6a) fait au moins partiellement partie du flan à plier et est relié au reste du flan plié par l'intermédiaire de points destinés au déchirement (17,18;27,28), de sorte que le curseur d'obturation peut être détaché par déchirement après pliage et collage sur le côté.

2. Procédé selon la revendication 1, caractérisé en ce que le flan à plier (12a) est susceptible d'être plié en une structure à trois couches, et la zone de flan (24) donnant la couche médiane forme, en observant la surface, entre deux parties de guidage (25,26) opposées entre elles, une partie de curseur d'obturation (29), leur étant reliée par l'intermédiaire de points destinés au déchirement (27,28) et entourée, à l'état plié, au moins sur les zones de bordure longitudinale tournées vers les parties de guidage (25,26), par les deux couches extérieures (8a,9a), collées aux parties de guidage (25,26) en laissant subsister la partie de curseur d'obturation (29), de sorte que la partie de curseur d'obturation peut être détachée des parties de guidage par déchirement sur le côté et être ensuite poussée en position de fermeture, à titre de curseur d'obturation, sous l'effet de guidage sur les couches extérieures et les parties de guidage.

3. Procédé selon la revendication 2, caractérisé en ce que l'une des deux zones de flan de couches extérieures est appliquée sur le bord, opposé à la poignée (10a), de la zone de flan (24) formant la couche médiane.

4. Procédé selon la revendication 2 ou 3, caractérisé en ce qu'une des deux zones de flan de couches extérieures est appliquée parallèlement à la direction de déplacement du curseur d'obturation, en bordure sur la zone de flan (24) formant la couche médiane, cette zone de flan de couches extérieures pouvant être subdivisée, en adoptant une forme de bande, en deux zones partielles (32,33), chacune appliquée sur l'une des deux parties de guidage.

5. Procédé selon l'une des revendications 2 à 4, caractérisé en ce qu'au moins un bord longitudinal de la partie de curseur d'obturation (29) et le bord de la partie de guidage (respectivement 25, 26) tourné vers elle présentent une allure étagée, de telle façon que soient formées des butées (39,40) assurant le curseur d'obturation (6a) une fois séparé par déchirement contre toute extraction totale hors du corps de base (7a).

6. Procédé selon la revendication 1, caractérisé en ce que le flan à plier (12) est susceptible d'être plié en une structure bicouche, au moins l'une des deux zones de flan (14,15) séparées l'une de l'autre par la ligne destinée au pliage (16) présentant, à son extrémité opposée à la ligne destinée au pliage, une partie de poignée de curseur d'obturation (10',10''), rattachée par l'intermédiaire de points destinés au déchirement, et en ce qu'avant pliage, une bande de curseur d'obturation (19) flexible est collée à une extrémité sur la partie de poignée, ou selon le cas sur l'une des deux parties de poignée, et, à l'autre extrémité, de l'autre côté de la ligne destinée au pliage, sur la face supérieure du flan à plier située à l'intérieur à l'état plié, à la suite de quoi le flan à plier est plié et les deux zones de flan (14,15) sont collées ensemble, des deux côtés de la bande de curseur d'obturation (19), de telle façon qu'ensuite la partie de poignée puisse être détachée par déchirement sur le côté et que la bande de curseur d'obturation puisse être tirée sur l'ouverture de passage, par traction sur la partie de poignée.

7. Procédé selon la revendication 6, caractérisé en ce qu'en présence d'une partie de poignée placée en coïncidence sur l'autre zone de flan, l'autre partie de poignée est simultanément collée, avec le collage des deux zones de flan, à l'extrémité de la bande de curseur d'obturation.

8. Procédé selon la revendication 6 ou 7, caractérisé en ce que le flan à plier (12) présente dans la zone de la ligne destinée au pliage (16) une fenêtre (20), dont la largeur correspond au moins à la bande de curseur d'obturation (19), des deux côtés de laquelle les deux zones de flan (14,15) sont reliées l'une à l'autre par l'intermédiaire de ponts de liaison (21,22).

9. Procédé selon la revendication 8, caractérisé en ce que les ponts de liaison (21,22) sont séparés l'un de l'autre après collage des zones de flan (14,15) l'une à l'autre.
